# EUROPÄISCHE PATENTSCHRIFT

(11) **EP 3 113 908 B1**
(45) Veröffentlichungstag und Bekanntmachung des Hinweises auf die Patenterteilung: **06.06.2018**
(21) Anmeldenummer: 15711668.2
(22) Anmeldetag: 03.03.2015
(51) Int. Cl.: B25B 7/10

(54) **ZANGE**
PLIERS
PINCE

(30) Priorität: 05.03.2014 DE 102014102927
(43) Veröffentlichungstag der Anmeldung: 11.01.2017
(73) Patentinhaber: Knipex-Werk C. Gustav Putsch KG, 42349 Wuppertal (DE)
(72) Erfinder: HERRMANN, Bernd, 42349 Wuppertal (DE)
(74) Vertreter: Müller, Enno
(86) Internationale Anmeldenummer: PCT/EP2015/054395
(87) Internationale Veröffentlichungsnummer: WO 2015/132247

(56) Entgegenhaltungen:
- WO-A1-00/76728
- WO-A1-2008/049850
- DE-U1- 9 113 870
- FR-A1- 2 456 592

## Beschreibung

Die Erfindung betrifft eine Zange nach den Merkmalen des Oberbegriffes des Anspruches 1.

Eine solche Zange mit zwei sich in einem Gelenkbolzen kreuzenden Zangenschenkeln, von denen der eine als feststehend und der andere als hierzu beweglich betrachtet werden kann, wobei die Zangenschenkel auf einer Seite des Gelenkbolzens Griffabschnitte und auf der anderen Seite des Gelenkbolzens als Zangenmaul zusammenwirkende Maulbacken ausbilden, wobei weiter der Gelenkbolzen an einem in dem feststehenden Zangenschenkel ausgebildeten Längsschlitz durch einen Verzahnungseingriff zur Einstellung einer Maulöffnungsweite wahlweise festsetzbar ist mittels über eine Erstreckung des Längsschlitzes an diesem ausgebildete Eingriffszähne und einem oder mehreren an dem Gelenkbolzen ausgebildeten Gegenzähnen, und wobei darüber hinaus eine Aufhebung des Verzahnungseingriffs zur Verstellung der Maulweite durch Niederdrücken des Gelenkbolzens in einer ersten Bewegungsrichtung und nachfolgendes Verschieben der Zangenschenkel bei niedergedrücktem Gelenkbolzen zueinander oder dadurch, dass der Gelenkbolzen selbsttätig einen oder mehrere Eingriffszähne überläuft, durchführbar ist, wobei der Gelenkbolzen bei dem Überlaufen eines Eingriffszahns sich in einer zweiten Bewegungsrichtung bewegt, wobei weiter Mittel für eine Bewegungssperre vorgesehen sind, die zur Hinderung des Gelenkbolzens an einer Bewegung in der zweiten Bewegungsrichtung dienen, aber eine Verstellung zufolge Niederdrückens des Gelenkbolzens weiterhin zulassen.

Eine solche Zange ist aus der WO 2008/049850 A1 (US 2010/0064861 A1) bekannt. Das selbsttätige Überlaufen geschieht im Zuge einer üblichen Verschiebung der Zangenschenkel etwa in Richtung auf eine kleinere Maulöffnungsweite hin, ohne dass eine sonstige Einwirkung auf den Gelenkbolzen erforderlich ist. Das Überlaufen der Eingriffszähne geschieht konkret ratschenartig. Hinsichtlich Mittel für eine Bewegungssperre ist es hierbei bekannt, ein Kopfteil des Gelenkbolzens gegenüber dem Gelenkbolzen im Übrigen drehbar vorzusehen. Das Kopfteil weist hierzu unterseitig einen Stift auf, der für die Erzielung der Bewegungssperre in einen Freiraum zwischen dem Gelenkbolzen und einer zugeordneten Flanke des Längsschlitzes, auf der der Verzahnung gegenüberliegenden Seite, bewegt werden kann. Alternativ kann auch ein parallel zu einer Flachseite des Gelenkbolzens vorgesehenes Drehteil ausgebildet sein, das in gleicher Weise blockierend in den genannten Freiraum hineinbewegbar ist.

Diese bekannten Ausgestaltungen sind vergleichsweise aufwendig. Die Erfindung beschäftigt sich mit der Aufgabenstellung, eine Zange anzugeben, die möglichst einfache, aber auch für die praktische Handhabung vorteilhafte Mittel zur Erzielung der Bewegungssperre aufweist.

Diese Aufgabe ist bei einer Zange mit den Merkmalen des Anspruches 1 gelöst, wobei darauf abgestellt ist, dass die Mittel für die Bewegungssperre insbesondere mit den vorstehend schon angegebenen Merkmalen, gelöst, bei welcher darauf abgestellt ist, dass die Bewegungssperre zumindest teilweise an einem Zangenschenkel für einen Teil der Eingriffszähne gegeben ist und dass die Bewegungssperre im Zuge einer Verschiebung der Zangenschenkel zueinander in der zweiten Bewegungsrichtung gegeben ist.

Die Mittel zur Erzielung der Bewegungssperre sind zumindest teilweise, bevorzugt vornehmlich, an einem der Zangenschenkel selbst vorgesehen und nicht, oder nur teilweise an dem Gelenkbolzen vorgesehen. Die Mittel müssen nicht gesondert in eine Wirkstellung gebracht werden. Die Mittel treten auch jedes Mal bei einer entsprechenden Betätigung der Zangen von selbst in Wirkung.

Dadurch, dass die Bewegungssperre zufolge einer Verschiebung der Zangenschenkel zueinander zur Änderung einer Maulöffnungsweite in Wirkung tritt, lässt sich die Bewegungssperre im Zuge einer üblichen Handhabung der Zange erreichen. Es ist bevorzugt nicht erforderlich, eine besondere Manipulation an einem Zangenschenkel oder dem Gelenkbolzen vorzunehmen. Insbesondere ist bevorzugt nicht die Betätigung eines besonderen Verstellteiles erforderlich.

Dadurch dass die Betätigungssperre durch unterschiedlich tiefes Einfahren des Gelenkbolzens in den Längsschlitz in Gegenrichtung zu einem Niederdrücken des Gelenkbolzens erreichbar ist, ist eine für den Nutzer nicht relevante (unterschiedliche) Bewegung/ ein Einfahren des Gelenkbolzens entgegen der ersten Bewegungsrichtung in den Längsschlitz verbunden. Eine erste Einfahrstellung, in welcher die Bewegungssperre in Wirkung ist und eine zweite Einfahrstellung, in welcher sie es nicht ist.

In weiterer Einzelheit ist bevorzugt, dass eine Längsflanke des Längsschlitzes über einen Teil ihrer Länge mit einer Ausnehmung versehen ist, die ein tieferes Einfahren des Gelenkbolzens ermöglicht. So ist vornehmlich nur eine besondere Ausgestaltung einer Randkante des Längsschlitzes erforderlich, um die gewünschte Bewegungssperre zu erreichen. Dadurch, dass die Ausnehmung nur über einen Teil der Länge der Längsflanke des Längsschlitzes vorgesehen ist, ist auch sogleich erreicht, dass auf dem anderen bzw. verbleibenden Teil der Länge die Bewegungssperre nicht in Wirkung tritt.

Der Gelenkbolzen weist in weiterer Einzelheit eine Betätigungsseite auf, auf welche bspw. mit dem Daumen eines Nutzers in der ersten Bewegungsrichtung zur Verstellung eingewirkt wird, und eine in der ersten Bewegungsrichtung gesehen der Betätigungsseite gegenüberliegende Seite. Die gegenüberliegende Seite ist umfangsseitig, bezogen auf eine Umfangsrichtung betreffend die erste Bewegungsrichtung, bevorzugt durch einen Zylinderabschnitt gebildet. Hierbei ist weiter bevorzugt, dass der Zylinderabschnitt über den Umfang eine unterschiedliche Erstreckung in der ersten Bewegungsrichtung aufweist.

An den Zylinderabschnitt schließen sich in Richtung auf die Betätigungsseite gesehen gegenüberliegende Flachabschnitte an. Ein erster Flachabschnitt kann die ein oder mehreren Gegenzähne aufweisen, wobei dieser erste Flachabschnitt im Bereich der Gegenzähne nicht mehr in diesem Sinne flach ausgebildet ist. In gleicher Weise kann der gegenüberliegende zweite Flachabschnitt ein mit einer Wirkrichtung quer zu der ersten Bewegung angeordnetes Federelement aufweisen. Dieses Federelement ist vorzugsweise dazu bestimmt, ein ratschenartiges Überlaufen der Eingriffszähne zu ermöglichen bzw. zu ermöglichen, dass der Gelenkbolzen aus der Verzahnung frei kommt bei lediglicher Zugbelastung des beweglichen Zangenschenkels quer zur Längserstreckung des Längsschlitzes. Im Bereich des Federelementes auch der zweite Flachabschnitt nicht im eigentlichen Sinn flach ausgebildet.

Ein Flachabschnitt ist durch eine Abflachung einer im Übrigen zylindrischen Grundform erreicht. Bevorzugt weist der Flachabschnitt zumindest teilweise eine ebene Fläche auf.

Weiter ist bevorzugt, dass der Zylinderabschnitt der gegenüberliegenden Seite zugeordnet dem zweiten Flachabschnitt mit der größeren Länge ausgebildet ist. Entsprechend ist der zweite Flachabschnitt in seiner Erstreckung in der ersten Bewegungsrichtung längenmäßig kleiner als der erste Flachabschnitt, dem die geringere Länge des Zylinderabschnittes zugeordnet ist. Die Länge ist hierbei ersichtlich in Richtung einer Erstreckung der Gegenzähne betrachtet.

Da weiter bevorzugt der Gelenkbolzen an der Seite, welche die längere genannte Zylindererstreckung aufweist, zusammenwirkend mit der Ausnehmung in dem Längsschlitz, tiefer in den Längsschlitz in einer Richtung entgegengesetzt zu der Bewegungsrichtung beim Niederdrücken einfährt, ist so die Bewegungssperre erreicht. Das über die zweite Flachseite vorstehende Federelement kann nicht mehr in Wirkung treten. Die zweite Flachseite kann nicht mehr unter Einrücken des Federelementes an die zugeordnete Fläche des Längsschlitzes heranbewegt werden.

Dieser längere Bereich des Zylinderabschnitts tritt in dem Zustand der Bewegungssperre gegen eine zufolge der Ausnehmung ausgebildete Schulter in dem Längsschlitz. Obgleich auf dieser Seite auch das Federelement wirkt, kann dieses zufolge der Blockierung der Bewegung des Gelenkbolzens in der hierfür erforderlichen zweiten Bewegungsrichtung durch die genannte Schulter nicht zur Wirkung kommen. Eine Bewegung des Gelenkbolzens quer zur Längserstreckung des Längsschlitzes ist in einer solchen Stellung des Gelenkbolzens bzgl. der Länge des Längsschlitzes nicht möglich.

Nachstehend ist die Erfindung des Weiteren anhand der beigefügten Zeichnung, die jedoch lediglich ein Ausführungsbeispiel darstellt, erläutert. Hierbei zeigt:
- Fig. 1: eine perspektivische Darstellung der Zange im unbetätigten Zustand;
- Fig. 2: eine vergrößerte Darstellung des Bereiches des Längsschlitzes und des Zangenmauls, bei großer Maulöffnungsweite;
- Fig.3: eine Explosionsdarstellung der Zange im Bereich des Längsschlitzes und des Zangenmauls, bezogen auf den Gelenkbolzen;
- Fig. 4: einen Querschnitt durch die Zange, geschnitten in der Ebene IV-IV in Fig. 2;
- Fig.5: einen weiteren Querschnitt durch die Zange gemäß Fig. 4, geschnitten in der Ebene V-V;
- Fig.6: eine Herausvergrößerung des Gelenkbolzens in der Stellung gemäß Fig. 4;
- Fig. 7: eine Darstellung gemäß Fig. 6, jedoch bei größter Maulöffnung;
- Fig.8: eine Seitenansicht des Gelenkbolzens;
- Fig.9: eine weitere Seitenansicht des Gelenkbolzens, bei gegenüber der Stellung gemäß Fig. 8 um 45° gedrehtem Gelenkbolzen;
- Fig. 10: eine perspektivische Ansicht des Gelenkbolzens von schräg vorne;
- Fig. 11: eine Querschnittsdarstellung der Zange entsprechend Fig. 4, jedoch bei größtmöglicher Maulöffnungsweite und aus der Eingriffsstellung gezogenem Gelenkbolzen; und
- Fig. 12: einen Querschnitt durch die Zange, geschnitten entlang der Linie XII-XII in Fig. 11.

Dargestellt und beschrieben ist, zunächst mit Bezug zu den Figuren 1 und 2, eine Zange 1, in einer bevorzugten Ausführungsform als Wasserpumpenzange mit zwei Zangenschenkeln 2, 3. Die Zangenschenkel 2, 3 kreuzen sich in einem Bereich eines Gelenkbolzen 4.

Der Zangenschenkel 2 ist als feststehender Zangenschenkel zu betrachten. Der Zangenschenkel 3 ist relativ zu dem Zangenschenkel 2 zur Änderung der Maulöffnungsweite M, siehe Fig. 2, bewegbar. Zugleich ist der Zangenschenkel 3 relativ zu dem Zangenschenkel 2, mit dem Gelenkbolzen 4 als Gelenkachse, verschwenkbar zum Öffnen und zu Schließen des Zangenmauls.

Die Zangenschenkel 2, 3 bilden auf der einen Seite des Gelenkbolzens 4 den Griffabschnitt 5, 6 aus und auf der anderen Seite des Gelenkbolzens 4 Maulbacken 7, 8.

Der bewegliche Zangenschenkel 3 ist im Kreuzungsbereich bevorzugt gabelförmig gestaltet, zur beidseitigen Umfassung des einen Längsschlitz 9 aufweisenden Festschenkelabschnitts. Der Gelenkbolzen 4 ist in einem Abschnitt, bevorzugt dem Gabelabschnitt 10,11, des beweglichen Zangenschenkels 3 drehbar gehaltert. Hierzu ist in dem Abschnitt bzw. sind im Einzelnen in dem Gabelabschnitt 10 und dem Gabelabschnitt 11 je eine Durchgangsöffnung 12 ausgebildet.

An dem Gelenkbolzen weiter ausgebildete Gegenzähne 13 können in Eingriff treten zu Eingriffszähnen 14, die an einer - bevorzugt nur an einer - Flanke des Längsschlitzes 9 ausgebildet sind.

Zufolge eines Zylinderabschnitts 15 an dem Gelenkbolzen 4, in welchen die Gegenzähne 13 einlaufen, ist bodenseitig, also auf der Seite des Zylinderabschnittes 15 der Gegenzähne 13 im Eingriffszustand, ein Anschlag geschaffen, der verhindert, dass der Gelenkbolzen 4 von dieser Seite durch den Längsschlitz 9 hindurchgesteckt werden kann.

Anderseitig, siehe etwa Fig. 5, ist der Gelenkbolzen 4 mit einem Kopfteil 16 ausgebildet, das einen randseitigen bzw. radialen Überstand bildet, der in gleicher Weise als Anschlag in Wirkung tritt, wenn der Gelenkbolzen 4 dieser Seite in einer ersten Bewegungsrichtung R₁ niedergedrückt wird zur Verstellung im Längsschlitz 9. Darüber hinaus ist der Zylinderabschnitt 15, siehe etwa Fig. 5, aber auch mit einem solchen radialen Überstand ausgebildet, dass er durch Anschlagen an dem Zangenschenkel 2 auch in einem Zustand, in welchem die Eingriffszähne und die Gegenzähne außer Eingriff sind, siehe bspw. Fig. 11, ein weiteres Einfahren des Gelenkbolzens 4 hindert.

Die Gegenzähne 13 sind auf einer ersten Flachseite 17des Gelenkbolzens 4 ausgebildet. Auf einer gegenüberliegenden zweiten Flachseite 18 tritt ein Federelement 19 in Wirkung, mit einer Wirkrichtung W, die quer zu der ersten Bewegungsrichtung R₁, siehe Fig. 5, verläuft. Die Flachseiten 17, 18 sind in einem Querschnitt, siehe etwa Fig. 11, nicht fluchtend, sondern unter einem spitzen Winkel zueinander verlaufend, ausgerichtet. Dies ermöglicht die Bewegung des Gelenkbolzens in Richtung der zweiten Bewegungsrichtung R₂, wie nachstehend noch erläutert. Hierbei handelt es sich im engeren Sinne im Wesentlichen um eine kreisförmige Bewegung des Gelenkbolzens.

Zufolge des Federelementes 19 kann der Gelenkbolzen in einer Stellung der Zangenschenkel gemäß Fig. 11 durch ledigliches Ziehen an dem ersten Zangenschenkel 3 außer Wirkung gebracht werden. Der Gelenkbolzen 4 bewegt sich hierbei in Richtung einer zweiten Bewegungsrichtung R₂. Die zweite Bewegungsrichtung R₂ kann im Wesentlichen mit der Wirkrichtung W übereinstimmen. Die Gegenzähne 13 treten hierdurch außer Eingriff zu den Eingriffszähnen 14 des Längsschlitzes 9. Grundsätzlich kann der zweite, bzw. bewegliche Zangenschenkel 3 in einer solchen Stellung des Gelenkbolzens 4 im Hinblick auf den Längsschlitz 9 frei in Bezug auf den ersten bzw. festen Zangenschenkel 2 bewegt werden.

Die Zange 1 weist eine Bewegungssperre hinsichtlich des Gelenkbolzens 4 auf. Die Bewegungssperre bewirkt, dass der Gelenkbolzen 4 bzw. der bewegliche Zangenschenkel 3 insgesamt zu einer Verstellung der Maulöffnungsweite M, d.h. zur Bewegung des Gelenkbolzens 4 in einer Längsrichtung des Längsschlitzes 9, welche Bewegung auch als dritte Bewegungsrichtung R₃ bezeichnet ist, nur (noch) durch Niederdrücken in Richtung der ersten Bewegungsrichtung R₁ zu bewegen ist.

Die Bewegungssperre ist vornehmlich durch eine besondere Ausbildung eines der Zangenschenkel, hier des feststehenden Zangenschenkels 2, erreicht. Sie ist auch nur für einen Teil der Eingriffszähne mit dem Längsschlitz 9 vorgesehen.

Die Bewegungssperre lässt sich zufolge einer Verschiebung des Zangenschenkels 3 aus einer bestimmten Maulöffnungsweite M, hier bevorzugt der größten Maulöffnung gemäß Fig. 11, in Richtung auf eine kleinere Maulöffnungsweite in Wirkung bringen. Die Verschiebung erfolgt in der dritten Bewegungsrichtung R₃ des Gelenkbolzens des Gelenkbolzens 4.

In weiterer Einzelheit ist die Bewegungssperre dadurch erreicht, dass der Gelenkbolzen 4 in Richtung entgegengesetzt zu der ersten Bewegungsrichtung R₁, wohin er bevorzugt durch eine beaufschlagende Bolzenfeder 20 vorgespannt ist, so tief, von der betreffenden Seite, in den Längsschlitz 9 einfährt, siehe Fig. 5, dass auf der Seite des Federelementes 19 der Zylinderabschnitt 15 zumindest über einen Teil seiner Höhe in unmittelbarer Gegenüberlage zu einer sich in Längsrichtung des Längsschlitzes 9 erstreckenden Anschlagfläche 21 ist. Dadurch ist es nicht mehr möglich, wie zuvor beschrieben, unter Ausweichen des Federelementes 19 den Gelenkbolzen 4 aus dem Verzahnungseingriff zu den Zähnen des Längsschlitzes 9 zu ziehen. Die zweite Bewegungsrichtung R₂ ist blockiert.

Dieses Eintauchen in den Längsschlitz 9 ist durch eine die Anschlagfläche 21 mit ausbildende Ausnehmung 22 in einer Längsflanke 23 des Längsschlitzes 9 erreicht (vgl. insbesondere Figuren 4, 5).

Diese Ausnehmung 22 ist, wie insbesondere auch aus Fig. 3 ersichtlich, nur über einen Teil der Länge b des Längsschlitzes 9 ausgebildet. Ein weiterer, sich unmittelbar anschließender Teil a des Längsschlitzes 9 ist ohne diese Ausnehmung 22 gebildet. Entsprechend entspricht die Länge der Ausnehmung 22 im Wesentlichen (mit Ausnahme etwa des maulbackenseitigen Rundungsbereiches) der Differenz b - a. Der Teil a kann hierbei der Hälfte bis bspw. 9/10 der gesamten Länge b des Längsschlitzes 9 entsprechen.

Weiter bevorzugt ist die Ausgestaltung des Längsschlitzes 9 über die Länge a nur in Gegenüberlage zu einem kleinen Teil der Zähne des Längsschlitzes 9 ausgebildet. Weiter bevorzugt in Gegenüberlage zu einem Zehntel bis einem Drittel der Zähne des Längsschlitzes 9. Absolut gesehen können im Bereich des Teils a zwei bis zehn bevorzugt ca. fünf Eingriffszähne 14 ausgebildet sein. Die Länge a entspricht auch bevorzugt einem Durchmesser des zylindrischen Teils des Gelenkbolzens 4, das sich im unbetätigten Zustand im Längsschlitz befindet (und teilweise zufolge der Flachseiten 17, 18 abgeflacht ist).

Die Position des Gelenkbolzens 4 mit tieferem Eintauchen in den Längsschlitz 9 zufolge der Ausnehmung 22 ist nochmals in Fig. 6 herausgestellt. In Fig. 7 ist eine gleiche Darstellung gegeben, jedoch in einem Bereich des Längsschlitzes 9, in welchem der Gelenkbolzen 4 nicht vertieft in den Längsschlitz 9 einfährt.

Der Gelenkbolzen 4 als solcher ist in weiterer Einzelheit in den Figuren 8 bis 10 dargestellt.

Auf der Betätigungsseite weist der Gelenkbolzen 4 ein Kopfteil 24 auf. Dieses Steht zumindest teilweise radial über und kann so im Zusammenwirken etwa mit den Zähnen des Längsschlitzes 9, einen Anschlag für ein Eindrücken des Gelenkbolzens in der ersten Bewegungsrichtung bilden.

Der im Wesentlichen im Ausgangspunkt mit Ausnahme des Kopfteils vollständig zylinderförmig ausgebildete Gelenkbolzen 4 ist unterhalb des Kopfteils 24 mit den bereits genannten gegenüberliegenden Flachseiten, erste Flachseite 17 und zweite Flachseite 18, ausgebildet.

Ein dem Kopfteil 24 gegenüberliegender Fußbereich 25 des Gelenkbolzens 4 ist zunächst mit einem umlaufenden ersten Zylinderabschnitt 26 gebildet. Zugeordnet der zweiten Flachseite 18 ist dieser Zylinderabschnitt 26 entgegen der ersten Bewegungsrichtung R₁ gesehen mit einer größeren Länge L₂ ausgebildet als es der ersten Länge L₁ des umlaufenden Zylinderabschnittes entspricht.

Die Länge L₂ kann bspw. das 1,1- bis 1,8-fache der Länge L₁ betragen.

Auf der der Oberfläche des Kopfteils 24 gegenüberliegenden Auflagefläche 27 des Gelenkbolzens 4 wirkt beim Ausführungsbeispiel die Bolzenfeder 20 (vgl. Fig. 2), die den Gelenkbolzen 4 in seine außerhalb einer Betätigung gegebenen Ruhe- bzw. Eingriffsstellung vorspannt.

Die Mittel zur Ausbildung der Bewegungssperre sind also vornehmlich durch die Ausnehmung 22 und die Anschlagfläche 21 in dem feststehenden Zangenschenkel gegeben, teilweise aber auch durch die unterschiedliche hohe Ausbildung des Zylinderabschnittes 15 in dem Gelenkbolzen 4. Durch eine entsprechende Ausbildung einer Ausnehmung auch an der gegenüberliegenden Längsflanke des Längsschlitzes 9 könnte auch auf unterschiedliche Längen des Zylinderabschnitts 15 des Gelenkbolzens 4 verzichtet werden.

Eine Benutzung der Zange kann nun wie folgt erfolgen:
Ausgehend von einer größten Maulweite gemäß Fig. 11 kann ein Benutzer entweder durch Verschieben der Zangenschenkel 2, 3 relativ zueinander, so dass der Gelenkbolzen 4 in Richtung der dritten Bewegungsrichtung R₃ wandert, ein ratschenartiges Überlaufen der Zähne des Längsschlitzes durch die Gegenzähne erreichen, bis eine gewünschte Maulöffnungsweite M gegeben ist. Hierbei bewegt sich der Gelenkbolzen 4 beim Überlaufen eines Eingriffszahnes in der zweiten Bewegungsrichtung R₂. Oder der Benutzer kann, bspw. auch in der Stellung der größten Maulöffnungsweite M gemäß Fig. 11, durch Niederdrücken in der ersten Bewegungsrichtung R₁ des Gelenkbolzens 4 die Gegenzähne 13 außer Eingriff zu den Eingriffszähnen 14 bringen und in dieser niedergedrückten Stellung des Gelenkbolzens 4 dann die Zangenschenkel in Richtung der dritten Bewegungsrichtung R₃ gegeneinander zur Einstellung einer gewünschten Maulweite verschieben.

Die ratschenartige Zustellung der Maulöffnung ist besonders günstig dann durchzuführen, wenn die Zange bereits einem Werkstück P, vgl. Fig. 11 und 12, zugeordnet ist und die Maulbacken dann durch dieses genannte Verschieben zur Anlage gebracht werden. Unabhängig davon, dass bei einem derartigen ratschenartigen Verschieben der Zangenbacken zueinander zur Einstellung einer Maulweite der Gelenkbolzen 4 bereits in den Bereich des Längsschlitzes bewegt wird, in welchem die Bewegungssperre in Wirkung treten kann, lässt es die Ausgestaltung zu, dass diese Zustellung durch ratschenartiges Überlaufen noch bis zum Schluss durchgeführt werden kann. Hierfür kann es allerdings erforderlich sein, dass die Verschiebung der Zangenschenkel bzw. Zangenbacken zueinander ausreichend zügig von einem Benutzer durchgeführt wird. Nach einem Beenden dieses Verschiebens, wenn also die Zangenbacken an dem Werkstück P bspw. jeweils zur Anlage gekommen sind, bewirkt die Bolzenfeder 20, dass der Gelenkbolzen, der sich dann gewöhnlich im Bereich der Ausnehmung 22 befindet, entgegen der ersten Bewegungsrichtung R₁ in den Längsschlitz eingedrückt wird und hiermit sogleich in die Stellung gemäß bspw. Fig. 6 verfährt. Damit ist eine Bewegungssperre erreicht. Der Gelenkbolzen 4 kann nicht mehr durch ledigliches Bewegen in der zweiten Bewegungsrichtung R₂, quer zu der ersten Bewegungsrichtung R₁ aus der Verzahnung herausbewegt werden.

Vielmehr ist eine weitere Verstellung der Maulöffnung der Zange, auch in Richtung einer größeren Maulöffnung, nur durch Niederdrücken des Gelenkbolzens 4 in Richtung der ersten Bewegungsrichtung R₁ möglich, und sodann im niedergedrückten Zustand des Gelenkbolzens 4 Verfahren der Zangen in oder entgegen der dritten Bewegungsrichtung R₃ in die gewünschte neue Maulöffnungsweite M.

Soweit die gewünschte Maulöffnungsweite dann im Längenbereich a des Längsschlitzes 9 gegeben ist, kann von dieser Stellung aus auch wieder ein ratschenartiges Überlaufen, in Richtung kleinere Maulöffnung, ohne Weiteres durchgeführt werden.

Alle offenbarten Merkmale sind (für sich) erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen. Die Unteransprüche charakterisieren in ihrer fakultativ nebengeordneten Fassung eigenständige erfinderische Weiterbildungen des Standes der Technik, insbesondere um auf Basis dieser Ansprüche Teilanmeldungen vorzunehmen.

### Bezugszeichenliste

| | | | |
|---|---|---|---|
| 1 | Zange | 21 | Anschlagfläche |
| 2 | Zangenschenkel | 22 | Ausnehmung |
| 3 | Zangenschenkel | 23 | Längsflanke |
| 4 | Gelenkbolzen | 24 | Kopfteil |
| 5 | Griffabschnitt | 25 | Fußbereich |
| 6 | Griffabschnitt | 26 | Zylinderabschnitt |
| 7 | Maulbacke | 27 | Auflagefläche |
| 8 | Maulbacke | | |
| 9 | Längsschlitz | | |
| 10 | Gabelabschnitt | M | Maulöffnungsweite |
| 11 | Gabelabschnitt | | |
| 12 | Durchgangsöffnung | R₁ | erste Bewegungsrichtung |
| 13 | Gegenzähne | R₂ | zweite Bewegungsrichtung |
| 14 | Eingriffszähne | R₃ | dritte Bewegungsrichtung |
| 15 | Zylinderabschnitt | W | Wirkrichtung |
| 16 | Kopfteil | | |
| 17 | erste Flachseite | P | Werkstück |
| 18 | zweite Flachseite | | |
| 19 | Federelement | a | Länge (des Längsschlitzes) |
| 20 | Bolzenfeder | b | Teil (des Längsschlitzes) |
| | | | |
| | | L₁ | Länge |
| | | L₂ | Länge |

## Patentansprüche

1. Zange mit zwei sich in einem Gelenkbolzen kreuzenden Zangenschenkeln (2, 3), von denen der eine feststehend und der andere als hierzu beweglich betrachtet werden kann, wobei die Zangenschenkel (2, 3) auf einer Seite des Gelenkbolzens (4) Griffabschnitte und auf der anderen Seite des Gelenkbolzens (4) als Zangenmaul zusammenwirkende Maulbacken (7, 8) ausbilden, wobei weiter der Gelenkbolzen (4) an einem in dem feststehenden Zangenschenkel (2) ausgebildeten Längsschlitz (9) durch einen Verzahnungseingriff zur Einstellung einer Maulöffnungsweite (M) wahlweise festsetzbar ist mittels über eine Erstreckung des Längsschlitzes (9) an diesem ausgebildete Eingriffszähne (14) und einem oder mehreren an dem Gelenkbolzen (4) ausgebildeten Gegenzähnen (13), und wobei darüber hinaus eine Aufhebung des Verzahnungseingriffs zur Verstellung der Maulweite durch Niederdrücken des Gelenkbolzens (4) in einer ersten Bewegungsrichtung (R₁) und nachfolgendes Verschieben der Zangenschenkel (2, 3) zueinander oder dadurch, dass der Gelenkbolzen (4) selbsttätig einen oder mehrere Eingriffszähne (14) überläuft, durchführbar ist, wobei der Gelenkbolzen (4) bei dem Überlaufen eines Eingriffszahns (14) sich in einer zweiten Bewegungsrichtung (R₂) bewegt, wobei weiter Mittel (22) für eine Bewegungssperre vorgesehen sind, die zur Hinderung des Gelenkbolzens (4) an einer Bewegung in der zweiten Bewegungsrichtung (R₂) dienen, aber eine Verstellung durch das Niederdrücken des Gelenkbolzens (4) weiterhin zulassen, **dadurch gekennzeichnet, dass** die Mittel (22) für die Bewegungssperre zumindest teilweise an einem Zangenschenkel (2) für einen Teil der Eingriffszähne (14) gegeben sind, dass die Bewegungssperre im Zuge einer Verschiebung der Zangenschenkel (2, 3) zueinander für die zweite Bewegungsrichtung (R₂) des Gelenkbolzens gegeben ist und dass die Bewegungssperre durch unterschiedlich tief ermöglichtes Einfahren des Gelenkbolzens (4) in den Längsschlitz (9) in Gegenrichtung zu einem Niederdrücken des Gelenkbolzens (4) gegeben ist.

2. Zange nach Anspruch 1, **dadurch gekennzeichnet, dass** eine Längsflanke des Längsschlitzes (9) über einen Teil ihrer Länge mit einer Ausnehmung (22) versehen ist, die ein tieferes Einfahren des Gelenkbolzens (4) ermöglicht.

3. Zange nach einem der vorhergehenden Ansprüche, **dadurch gekennzeichnet, dass** der Gelenkbolzen (4) eine Betätigungsseite und eine in der ersten Bewegungsrichtung (R₁) gesehen gegenüberliegende Seite aufweist, wobei die gegenüberliegende Seite durch einen Zylinderabschnitt (26) gebildet ist, der über den Umfang eine unterschiedliche Erstreckung in der ersten Bewegungsrichtung (R₁) aufweist.

4. Zange nach Anspruch 3, **dadurch gekennzeichnet, dass** sich an den Zylinderabschnitt (26) in Richtung auf die Betätigungsseite gegenüberliegende Flachseiten (17,18) anschließen, wobei in einer der Flachseiten (17, 18) die ein oder mehreren Gegenzähne (13) ausgebildet sind und in dem anderen Flachabschnitt ein mit einer Wirkrichtung quer zu der ersten Bewegungsrichtung (R₁) angeordnetes Federelement (19) vorgesehen ist.

5. Zange nach Anspruch 4, **dadurch gekennzeichnet, dass** der Zylinderabschnitt (15) zugeordnet der anderen Flachseite (18) mit der größeren Länge ausgebildet ist.

## Claims

1. A pliers having two pliers legs (2, 3) that cross at a pivot bolt, of which one pliers leg can be regarded as fixed and the other as movable with respect thereto, wherein the pliers legs (2, 3) form grip portions on one side of the pivot bolt (4) and mouth jaws (7, 8) cooperating as pliers mouth on the other side of the pivot bolt (4), wherein furthermore the pivot bolt (4) is optionally fixable in a longitudinal slot (9) formed in the fixed pliers leg (2) by toothing engagement in order to set a mouth opening width (M), by means of engagement teeth formed (14) over an extent of the longitudinal slot (9) formed thereon and one or more mating teeth (13) formed on the pivot bolt (4), and wherein furthermore a release of the toothing engagement for adjusting the mouth width is able to be carried out by pressing down the pivot bolt (4) in a first direction of movement (R₁) and subsequent displacement of the pliers legs (2,3) together with the pivot bolt (4) pressed down, or in that the pivot bolt (4) automatically passes over one or more engagement teeth (14), wherein the pivot bolt (4), on passing over of an engagement tooth (14), moves in a second direction of movement (R₂), wherein means (22) are furthermore provided for a movement block, which serve to prevent the pivot bolt (4) from moving in the second direction of movement (R₂), but which continue to permit an adjustment as a result of the pressing down of the pivot bolt (4), **characterized in that** the means (22) for the movement block are provided at least partially on a pliers leg (2) and with effect for a portion of the engagement teeth (14), that the movement block comes into effect for the second direction of movement (R₂) of the pivot bolt during a displacement of the pliers legs (2,3) together and that the movement block is able to be achieved by differently deep introducing of the pivot bolt (4) into the longitudinal slot (9) in the opposite direction to the pressing down of the pivot bolt (4).

2. The pliers according to Claim 1, **characterized in that** a longitudinal flank of the longitudinal slot (9) is provided over a portion of its length with a recess (22) which enables a deeper introducing of the pivot bolt (4).

3. The pliers according to one of the preceding claims, **characterized in that** the pivot bolt (4) has an actuation side and an opposite side, viewed in the first direction of movement (R₁), wherein the opposite side is formed by a cylinder portion (26), which has over the circumference a different extent in the first direction of movement (R₁).

4. The pliers according to Claim 3, **characterized in that** opposite flat sides (17, 18) adjoin the cylinder portion (26) in the direction of the actuation side, wherein in one of the flat sides (17, 18) the one or more mating teeth (13) are formed and in the other flat portion a spring element (19) is provided, arranged with an effective direction transversely to the first direction of movement (R₁).

5. The pliers according to Claim 4, **characterized in that** the cylinder portion (15) is formed associated with the other flat side (18) with the greater length.

## Revendications

1. Pince, comprenant deux branches de pinces (2, 3) qui se croisent en un axe d'articulation, parmi lesquelles l'une peut être considérée fixe et l'autre mobile par rapport à celle-ci, dans laquelle les branches de pince (2, 3) forment, d'un côté de l'axe d'articulation (4), des parties de préhension et, de l'autre côté de l'axe d'articulation (4), des mâchoires (7, 8) coopérant ensemble en tant que gueule de pince, dans laquelle en outre l'axe d'articulation (4) peut être immobilisé sélectivement dans une fente longitudinale (9) formée dans la branche de pince fixe (2) par un engagement de denture pour régler une largeur d'ouverture de gueule (M) au moyen de dents d'engagement (14) formées sur une extension de la fente longitudinale (9) et d'une ou plusieurs contre-dents (13) formée(s) sur l'axe d'articulation (4), et dans laquelle, en outre, une suppression de l'engagement de denture peut être réalisée pour ajuster la largeur de gueule par enfoncement de l'axe d'articulation (4) dans une première direction de déplacement (R₁) et un déplacement consécutif des branches de pince (2, 3) l'une par rapport à l'autre, ou par le fait que l'axe d'articulation (4) dépasse automatiquement une ou plusieurs dents d'engagement (14), dans laquelle l'axe d'articulation (4) se déplace lors du dépassement d'une dent d'engagement (14) dans une deuxième direction de déplacement (R₂), dans laquelle sont prévus en outre des moyens (22) pour un blocage de déplacement qui servent à empêcher l'axe d'articulation (4) de se déplacer dans la deuxième direction de déplacement (R₂), mais permettent toujours un ajustement par l'enfoncement de l'axe d'articulation (4), **caractérisée en ce que** les moyens (22) pour le blocage de déplacement sont au moins partiellement fournis sur une branche de pince (2) pour une partie des dents d'engagement (14), **en ce que** le blocage de déplacement est fourni au cours d'un déplacement des branches de pince (2,3) l'une vers l'autre pour la deuxième direction de déplacement (R₂) de l'axe d'articulation, et **en ce que** le blocage de déplacement est fourni par l'introduction possible à une profondeur différente de l'axe d'articulation (4) dans la fente longitudinale (9) dans une direction opposée à l'enfoncement de l'axe d'articulation (4).

2. Pince selon la revendication 1, **caractérisée en ce qu'**un flanc longitudinal de la fente longitudinale (9) est prévu avec un évidement (22) sur une partie de sa longueur laquelle permet une introduction plus profonde de l'axe d'articulation (4).

3. Pince selon l'une des revendications précédentes, **caractérisée en ce que** l'axe d'articulation (4) comporte un côté d'actionnement et un côté opposé vu dans la première direction de déplacement (R₁), dans laquelle le côté opposé est formé par une partie de cylindre (26) qui présente sur la circonférence une extension différente dans la première direction de déplacement (R₁).

4. Pince selon la revendication 3, **caractérisée en ce que** des côtés plats opposés (17, 18) se rattachent à la partie de cylindre (26) dans la direction du côté d'actionnement, dans laquelle les une ou plusieurs contre-dents (13) sont formées dans un des côtés plats (17, 18) et un élément élastique (19), agencé avec une direction d'action transversale à la première direction de déplacement (R₁), est prévu dans l'autre partie plate.

5. Pince selon la revendication 4, **caractérisée en ce que** la partie de cylindre (15) associée à l'autre côté plat (18) est prévue avec la plus grande longueur.
